# EUROPÄISCHE PATENTSCHRIFT

(11) **EP 3 864 245 B1**
(45) Veröffentlichungstag und Bekanntmachung des Hinweises auf die Patenterteilung: **27.12.2023**
(21) Anmeldenummer: 19797546.9
(22) Anmeldetag: 13.10.2019
(51) Int. Cl.: E05F 1/16, E05F 5/00

(54) **EINZUGSVORRICHTUNG FÜR ZWEI ENDLAGEN**
RETRACTION DEVICE FOR TWO END POSITIONS
DISPOSITIF D'ENTRAÎNEMENT POUR DEUX POSITIONS D'EXTRÉMITÉ

(30) Priorität: 14.10.2018 DE 102018008201
(43) Veröffentlichungstag der Anmeldung: 18.08.2021
(73) Patentinhaber: Zimmer, Martin, 77866 Rheinau (DE); Zimmer, Günther, 77866 Rheinau (DE)
(72) Erfinder: Zimmer, Martin, 77866 Rheinau (DE); Zimmer, Günther, 77866 Rheinau (DE)
(74) Vertreter: Thämer, Wolfgang
(86) Internationale Anmeldenummer: PCT/DE2019/000267
(87) Internationale Veröffentlichungsnummer: WO 2020/078496

(56) Entgegenhaltungen:
- CN-U- 202 170 702
- JP-A- 2008 190 275

## Beschreibung

Die Erfindung betrifft eine Einzugsvorrichtung für zwei Endlagen mit zwei Mitnahmeelementen, die mittels eines Federenergiespeichers miteinander verbunden sind, wobei jedes Mitnahmeelement in jeweils einem Führungsgehäuse verschiebbar gelagert ist, wobei jedes Mitnahmeelement mit einer im jeweiligen Führungsgehäuse gelagerten Zylinder-Kolben-Einheit gekoppelt ist oder koppelbar ist und wobei die beiden Führungsgehäuse mittels zweier Schubgelenke relativ zueinander in der Längsrichtung der Einzugsvorrichtung verstellbar sind, eine Schiebetür mit einer derartigen Einzugsvorrichtung sowie eine Schiebetüranordnung mit einer derartigen Schiebetür.

Aus der DE 10 2008 009 046 A1 ist eine derartige Vorrichtung bekannt. Jede Türbreite erfordert eine eigene Zylinder-Kolben-Einheit.

In der JP 2008 190 275 A ist eine verstellbare Einzugsvorrichtung offenbart, bei der zwei Einzugseinheiten mittels eines Befestigungslaschen aufweisenden Verbindungsstreifens gekuppelt werden.

Gemäß der CN 202 170 702 U soll eine bidirektionale Einzugsvorrichtung starr ausgebildet sein.

Der vorliegenden Erfindung liegt die Problemstellung zugrunde, eine Einzugsvorrichtung für zwei Endlagen zu entwickeln, die ohne konstruktive Änderungen für einen Türbreitenbereich einsetzbar ist.

Diese Problemstellung wird mit den Merkmalen des Hauptanspruches gelöst. Dazu besteht jedes Schubgelenk aus einem Vollprisma und einem dieses umgreifenden Hohlprisma. Jedes Führungsgehäuse bildet ein Vollprisma, das in einem ein Hohlprisma bildenden Schubprofil gradlinig gleitend beweglich ist. Das Schubprofil weist zwei Hohlprismen auf.

Die Einzugsvorrichtung hat zwei Zylinder-Kolben-Einheiten und zwei Führungsgehäuse, wobei in jedem Führungsgehäuse je eine Zylinder-Kolben-Einheit gelagert ist. Jedes der beiden Mitnahmeelemente ist in je einem Führungsgehäuse zwischen einer Parkposition und einer Endposition verfahrbar. Das einzelne Mitnahmeelement ist mit einer einzigen Zylinder-Kolben-Einheit gekoppelt oder koppelbar. Bei einem Verfahren des Mitnahmeelements von der Parkposition in Richtung der Endlage wird diese Bewegung mittels der Zylinder-Kolben-Einheit verzögert oder gedämpft. Die Verzögerungs- oder Dämpfungskraft wird von der Kraft eines sich entladenden Federenergiespeichers überlagert. Dieser Federenergiespeicher ist zwischen den beiden Mitnahmeelementen angeordnet.

Die beiden Führungsgehäuse sind relativ zueinander verstellbar. Hierzu sind die beiden Führungsgehäuse mittels mindestens eines Schubgelenks miteinander verbunden. Die Einzugsvorrichtung kann damit problemlos an verschiedene Türbreiten angepasst werden, ohne dass der Bediener bei der Betätigung der Schiebetüren eine wesentliche Änderung des Kraftaufwands spürt.

Weitere Einzelheiten der Erfindung ergeben sich aus den Unteransprüchen und der nachfolgenden Beschreibung schematisch dargestellter Ausführungsformen.
- Figur 1:: Einzugsvorrichtung für zwei Endlagen;
- Figur 2:: Isometrische Teilansicht der Vorrichtung aus Figur 1;
- Figur 3:: Längsschnitt des Führungsgehäuses aus Figur 2;
- Figur 4:: Gehäuseschale;
- Figur 5:: Mitnahmeelement;
- Figur 6:: Querschnitt der Einzugsvorrichtung;
- Figur 7:: Auseinandergezogene Einzugsvorrichtung;
- Figur 8:: Einzugsvorrichtung in einer Türendlage;
- Figur 9:: Einzugsvorrichtung in einer Türmittellage;
- Figur 10:: Schiebetüranordnung mit geöffneter Schiebetür;
- Figur 11:: Schiebetüranordnung mit geschlossener Schiebetür.

Die Figur 1 zeigt eine Einzugsvorrichtung (20) für zwei Endlagen (2, 3). Derartige Einzugsvorrichtungen (20) werden eingesetzt, um beispielsweise eine in einer Türzarge (4) geführte Schiebetür (5) gesteuert in eine offene Endlage (3) und in eine geschlossene Endlage (2) zu fördern, vgl. die Figuren 10 und 11.

Die Einzugsvorrichtung (20) hat einen Vorrichtungskörper (40), an dem im Ausführungsbeispiel an beiden in Längsrichtung (25) orientierten Enden je ein Führungswagen (31; 32) angeordnet ist. Beispielsweise ist der jeweilige Führungswagen (31; 32) mit dem Vorrichtungskörper (40) mittels Schrauben (33) verschraubt. Die Einzugsvorrichtung (20) kann auch ohne Führungswagen (31, 32) ausgebildet sein. In diesem Fall wird der Vorrichtungskörper (40) beispielsweise direkt an einem Schiebetürblatt (6) der Schiebetür (5) befestigt. Es ist auch denkbar, die Einzugsvorrichtung (20) für die Kombination mit unterschiedlichen Bauarten von Führungswagen (31, 32) auszubilden.

Die in den Figur 1 und 2 dargestellten Führungswagen (31, 32) haben jeweils ein Trägerteil (34), an dem zwei voneinander beabstandete Laufrollenpaare (35) drehbar gelagert sind. Zwischen den Laufrollenpaaren (35) ist ein Befestigungsdurchbruch (36) zur Aufnahme einer Befestigungsschraube oder eines Befestigungsbolzens vorgesehen. Dieser Befestigungsdurchbruch ist beispielsweise in vertikaler Richtung orientiert.

Der Vorrichtungskörper (40) hat zwei Führungsgehäuse (41, 61), in denen jeweils ein Mitnahmeelement (71; 91) geführt ist. Die beiden Führungsgehäuse (41, 61) sind im Ausführungsbeispiel identisch zueinander ausgebildet. Im Vorrichtungskörper (40) sind sie spiegelbildlich zu einer vertikalen Mittenquerebene angeordnet. Die beiden Mitnahmeelemente (71, 91) ragen in den Darstellungen der Figuren 1 und 2 beide nach oben aus dem Vorrichtungskörper (40) heraus. Sie stehen in diesen Darstellungen jeweils in einer Endposition (72; 92). Die Einzugsvorrichtung (20) kann auch so ausgebildet sein, dass die Mitnahmeelemente (71, 91) quer zur Richtung der Befestigungsdurchbrüche (36) orientiert sind. Die beiden Mitnahmeelemente (71, 91) können auch an unterschiedlichen Längsseiten aus dem Vorrichtungskörper (40) herausragen.

Das einzelne Führungsgehäuse (41; 61) umfasst zwei Führungsschalen (42, 43), die das jeweilige Mitnahmeelement (71; 91) bereichsweise umgreifen. Die Fuge (49) der beiden Führungsschalen (42, 43) liegt im Ausführungsbeispiel in einer vertikalen Mittenlängsebene. Jede der Führungsschalen (42; 43) hat eine Führungsbahn (51) zur Führung des Mitnahmeelements (71; 91). Die beiden Führungsschalen (42, 43) sind z.B. spiegelsymmetrisch zueinander aufgebaut.

Am einzelnen Führungsgehäuse (41; 61) ist ein Montageprofil (131; 151) z.B. mittels Montageschrauben (132) befestigt. Dieses ist im Ausführungsbeispiel weitgehend u-förmig ausgebildet. Beispielsweise ist es ein gezogenes Aluminiumprofil. Es umgreift die Unterseite des jeweiligen Führungsgehäuses (41; 61). In den Montageprofilen (131, 151) ist im Ausführungsbeispiel der jeweilige Führungswagen (31; 32) befestigt. Die Länge des einzelnen Montageprofils (131; 151) beträgt beispielsweise 37 % der Länge des Vorrichtungskörpers (40).

Zwischen den beiden Montageprofilen (131, 151) ist im Ausführungsbeispiel ein Schubprofil (141) angeordnet. Der Querschnitt des Schubprofils (141) entspricht beispielsweise dem Querschnitt der Montageprofile (131, 151). Das Schubprofil (141) umgreift in den Darstellungen der Figuren 1 und 2 beide Führungsgehäuse (41, 61) an ihrer Unterseite (46). Das Schubprofil (141) ist nicht an den Führungsgehäusen (41, 61) befestigt. Beispielsweise stützen sich die beiden Führungsgehäuse (41, 61) aneinander ab. Zwischen dem Schubprofil (141) und den Mantelprofilen (131, 151) sind jeweils Spalte (133). Das Schubprofil (141) ist um die Länge dieser Spalte (133) relativ zu den Montageprofilen (131, 151) und zu den Führungsgehäusen (41, 61) verschiebbar. Es ist auch denkbar, in der Anordnung nach Figur 1 die Einzugsvorrichtung (20) ohne Spalt (133) zwischen dem Schubprofil (141) und den Montageprofilen (131, 151) auszubilden. Das Schubprofil (141) liegt dann an beiden Montageprofilen (131, 151) an. In diesem Fall sind beispielsweise die beiden Führungsgehäuse (41, 61) voneinander beabstandet.

Die Figur 3 zeigt einen Teillängsschnitt eines Führungsgehäuses (41; 61). Die Schnittebene dieser Darstellung ist eine vertikale Mittenlängsebene der Einzugsvorrichtung (20). In dieser Darstellung ist nur ein Führungsgehäuse (41; 61) und nur ein Mitnahmeelement (71; 91) zu sehen. Im Führungsgehäuse (41; 61) ist das Mitnahmeelement (71; 91) zwischen der dargestellten Endposition (72; 92) und einer kraft- und/oder formschlüssig gesicherten Parkposition (73; 93) verschiebbar gelagert. Die beiden Mitnahmeelemente (71, 91) einer Einzugsvorrichtung (20) sind mittels eines Federenergiespeichers (161) verbunden. Im Ausführungsbeispiel ist der Federenergiespeicher (161) als Zugfeder (161) ausgebildet. In jedem Mitnahmeelement (71; 91) ist diese Zugfeder (161) in einer Federaufnahme (74; 94) gehalten.

Die Zugfeder (161) hat im Ausführungsbeispiel in der in der Figur 1 dargestellten Lage der Mitnahmeelemente (71, 91) eine Einbaulänge, die dem Doppelten der Länge der vollständig entspannten Zugfeder (161) entspricht. Die maximale Nutzlänge der Zugfeder (161) beträgt beispielsweise das Dreifache der Länge der vollständig entspannten Zugfeder (161). Die Federsteifigkeit der Zugfeder (161) beträgt beispielsweise zwischen 0,03 Newton pro Millimeter und 0,3 Newton pro Millimeter.

Im einzelnen Führungsgehäuse (41; 61) ist weiterhin eine Zylinder-Kolben-Einheit (101; 121) gelagert. Im Ausführungsbeispiel ist dies eine hydraulische Zylinder-Kolben-Einheit (101; 121). Die Einzugsvorrichtung (20) kann aber auch zwei pneumatische Zylinder-Kolben-Einheiten (101; 121) aufweisen. Auch ein Einsatz zweier mit unterschiedlichen Medien betriebener Zylinder-Kolben-Einheiten (101; 121) ist denkbar.

Die einzelne Zylinder-Kolben-Einheit (101; 121) umfasst einen Zylinder (102), in dem ein mittels einer Kolbenstange (103) verfahrbarer Kolben (104) gelagert ist. Der Kolben (104) hat beispielsweise Längskanäle, die z.B. mittels einer abhebbaren, dem Verdrängungsraum (106) zugewandten Drosselscheibe zumindest weitgehend verschließbar sind. Im Zylinder (102) trennt der Kolben (104) den Verdrängungsraum (106) von einem Ausgleichsraum (108) ab. Im Ausgleichsraum (108) ist in der dargestellten Zylinder-Kolben-Einheit (101; 121) ein Ausgleichsdichtelement (109) federbelastet verschiebbar gelagert.

Die Kolbenstange (103) hat in der Darstellung der Figur 3 einen Kolbenstangenkopf (111), der in einer Kolbenstangenkopfaufnahme (75) des Mitnahmeelements (71; 91) schwenkbar gelagert ist. Der Kolbenstangenkopf (111) ist in diesem Ausführungsbeispiel mit zwei seitlichen Führungszapfen (112) mit ovalem Querschnitt ausgebildet, vgl. Figur 7. Die Führungszapfen (112) können auch zylindrischen, ellipsenförmigen, rechteckigen, quadratischen, etc. Querschnitt aufweisen. Die einzelne Zylinder-Kolben-Einheit (101; 121) kann auch mit einer z.B. im Verdrängungsraum (106) angeordneten, als Druckfeder ausgebildeten Rückstellfeder ausgebildet sein. Bei einer Ausbildung mit Rückstellfeder kann das Mitnahmeelement (71; 91) die Kolbenstange (103) lösbar kontaktieren. Beispielsweise bei einem schnellen Verfahren des Mitnahmeelements (71; 91) kann dieses sich von der Kolbenstange (103) lösen.

Die Zylinder-Kolben-Einheit (101; 121) kann auch derart im Führungsgehäuse (41; 61) angeordnet sein, dass der Zylinderboden (113) zum Mitnahmeelement (71; 91) zeigt. Er kann mit dem Mitnahmeelement (71; 91) verbunden sein. Der Zylinder (102) ist dann verschiebbar im Führungsgehäuse (41; 61) gelagert.

Die Kolbenstange (103) liegt in diesem Fall an der Rückwand (44) des Führungsgehäuses (41; 61) an oder ist mit dieser verbunden. Die Zylinder-Kolben-Einheit (101; 121) kann so ausgeführt sei, wie oben beschrieben. Bei einer derartigen Anordnung können Querkräfte auf die Kolbenstange (103) weitgehend vermieden werden.

In der Figur 4 ist eine Gehäuseschale (42; 43) dargestellt. Diese hat z.B. sechs Befestigungsbohrungen (47), um diese Gehäuseschale (42; 43) mit der zweiten Gehäuseschale (43; 42) zu fügen. Das Fügen erfolgt beispielsweise mittels Verschlussschrauben. Aber auch ein Verkleben, Verschweißen, etc. der beiden Gehäuseschalen (42, 43) ist denkbar.

Die einzelne Gehäuseschale (42; 43) hat eine an die Rückwand (44) angrenzende Zylinderaufnahme (48) und eine Führungsbahn (51). Beispielsweise fluchtet eine in der Längsrichtung (25) orientierte Mittellinie der Zylinderaufnahme (48) mit einer waagerechten Mittelebene der Führungsbahn (51). Im unteren Bereich hat die Rückwand (44) eine Rückwandöffnung (45).

Die Führungsbahn (51) hat einen waagerechten Abschnitt (52) und einen an diesen anschließenden, nach unten gebogenen Abschnitt (53). Eine Tangente an die Mittellinie des gebogenen Abschnitts (53) schließt mit der Mittellinie des waagerechten Bereichs (52) einen Winkel von z.B. 100 Grad ein. Die z.B. in die Gehäuseschale (42; 43) eingeprägte Führungsbahn (51) kann auch als Führungskulisse ausgebildet sein. Hierbei kann z.B. die obere Begrenzung der Führungsbahn (51) zumindest bereichsweise entfallen.

Die Figur 5 zeigt ein Mitnahmeelement (71; 91) in einer isometrischen Ansicht. Im Ausführungsbeispiel sind beide Mitnahmeelemente (71; 91) identisch ausgebildet. Das Mitnahmeelement (71; 91) hat die an einer Stirnseite (76) liegende Kolbenstangenkopfaufnahme (75). Diese ist teilzylindrisch ausgerichtet. Die Zylinderachse ist in der Querrichtung (26) orientiert. Die Kolbenstangenkopfaufnahme (75) umgreift einen Winkel von beispielsweise 240 Grad. Dieser Winkel ist bei Lage des Mitnahmeelements (71; 91) in der Endposition symmetrisch zur Längsrichtung (25) der Einzugsvorrichtung (20).

In dem der Kolbenstangenkopfaufnahme (75) abgewandten Bereich hat das Mitnahmeelement (71; 91) zwei einander gegenüberliegende Führungsstifte (77). Diese ragen jeweils seitlich aus dem Mitnahmeelement (71; 91) heraus. Im Ausführungsbeispiel sind beide Führungsstifte (77) zylindrisch ausgebildet und haben einen kreisförmigen Querschnitt.

An seiner Oberseite (78) hat das Mitnahmeelement (71; 91) zwei Mitnahmehaken (79, 81). Diese Mitnahmehaken (79, 81) begrenzen eine zwischen diesen liegende Mitnahmeausnehmung (82). Der der Kolbenstangenkopfaufnahme (75) abgewandte Mitnahmehaken (79) ist im Folgenden als Zughaken (79) bezeichnet. Der Zughaken (79) ist für eine Belastung von außen elastisch verformbar ausgebildet. Der andere Mitnahmehaken (81) ist im Folgenden als Schubhaken (81) bezeichnet.

Das Mitnahmeelement (71; 91) kann auch mit einem schwenkbaren oder absenkbaren Zughaken (79) ausgebildet sein. Beispielsweise kann dann die Führungsbahn (51) oder die Führungskulisse ohne gebogenen Abschnitt ausgeführt sein. Der Zughaken (79) gleitet dann beispielsweise bereichsweise entlang einer Führungsrampe.

An seiner Unterseite hat das Mitnahmeelement (71; 91) die Federaufnahme (74; 94). Diese ist beispielsweise gabelförmig ausgebildet. Sie ist beispielsweise unterhalb der Kolbenstangenkopfaufnahme (75) angeordnet.

Beim Zusammenbau der Einzugsvorrichtung (20) werden beispielsweise zunächst die Zylinder-Kolben-Einheiten (101; 121) und die mit den Kolbenstangenköpfen (111) gekoppelten Mitnahmeelemente (71; 91) in eine Führungsschale (42; 43) eingelegt. Hierbei werden die Führungszapfen (112) und die Führungsstifte (77) in die Führungsbahnen (51) eingesetzt. In die Federaufnahme (74; 94) eines Mitnahmeelements (71; 91) kann die Zugfeder (161) eingehängt werden. Nun können beide Führungsgehäuse (41, 61) durch Aufsetzen der zweiten Führungsschale (43; 42) verschlossen werden.

Beispielsweise in einem nächsten Schritt werden beide Führungsgehäuse (41, 61) so in das Schubprofil (141) eingesetzt, dass die Rückwände (44) zueinander zeigen. Die Zugfeder (161) kann nun innerhalb des Schubprofils (141) zum zweiten Mitnahmeelement (91; 71) geführt werden. Dort wird die Zugfeder (161) in die Federaufnahme (94; 74) des zweiten Mitnahmeelements (91; 71) eingehängt.

Als nächstes werden die Montageprofile (131; 151) z.B. von außen auf die Führungsgehäuse (41; 61) aufgeschoben und mittels der Montageschrauben (132) befestigt. In jedes Montageprofil (131; 151) wird ein Führungswagen (31; 32) eingesetzt und mittels der Schrauben (33) befestigt. Auch eine andere Reihenfolge des Zusammenbaus ist denkbar.

In die Befestigungsdurchbrüche (36) der Führungswagen (31; 32) werden beispielsweise Befestigungsbolzen eingesetzt. Die so vorbereitete Einzugsvorrichtung (20) wird dann z.B. in eine zargenseitige Türführungsschiene (7) eingesetzt, sodass die Befestigungsbolzen nach unten herausragen. An die Befestigungsbolzen wird das Schiebetürblatt (6) angesetzt. Dieses hat beispielsweise eine Masse zwischen 120 Kilogramm und 160 Kilogramm. Sollte der Abstand der Befestigungsbolzen kürzer sein als der Abstand der vorgesehenen Bolzenaufnahmen des Schiebetürblatts (6), kann die Einzugsvorrichtung (20) zur Anpassung teleskopartig auseinandergezogen werden, vgl. Figur 7. In dieser vereinfachten Darstellung sind die Montageprofile (131, 151) und das Schubprofil (141) im Längsschnitt dargestellt und zwei Führungsschalen (42; 43) abgenommen.

Das Schubprofil (141) bildet zusammen mit den beiden Führungsgehäusen (41; 61) zwei Schubgelenke (142, 143). Die Figur 6 zeigt einen Querschnitt der Einzugsvorrichtung (20), wobei die Schnittebene die vertikale Mittenquerebene der Einzugsvorrichtung (20) ist. Jedes Schubgelenk (142; 143) wird durch ein Prismenpaar (144, 145) aus einem Hohlprisma (144) und einem Vollprisma (145) gebildet. Erfindungsgemäß bildet jedes Führungsgehäuse (41; 61) ein Vollprisma (145), das in dem ein Hohlprisma (145) bildendes Schubprofil (141) gradlinig gleitend beweglich ist. Die Führungsflächen sind hierbei ebene Flächen, die flächig aneinander anliegen. Hierbei ist z.B. die Überlappungslänge der beiden Prismen (144, 145) in der Längsrichtung (25) größer als in der Querrichtung (26) und größer als in der Höhenrichtung (27). Durch diese Lagerung mit nur in Längsrichtung (25) orientierten Freiheitsgraden wird ein Verkanten des Schubgelenks (142; 143) verhindert.

Das einzelne Schubgelenk (142; 143) kann auch einen zylindrischen Querschnitt aufweisen. Auch ist es denkbar, beide Führungsgehäuse (41; 61) in einem Schubgelenk (142; 143) miteinander zu koppeln. Bei einer derartigen Ausführungsform kann die teleskopierbare Einzugsvorrichtung (20) mit einem einzigen Schubgelenk (142; 143) ausgebildet sein.

Das einzelne Schubgelenk (142; 143) kann in Längsrichtung (25) arretierbar sein. Hierbei kann das Schubgelenk (142; 143) in Stufen oder stufenlos zumindest zweitweise fixierbar sein. Bei einer Arretierung in Stufen kann das einzelne Prisma (144; 145) z.B. mittels einer federbelasteten Kugel, Rastelementen, etc. in Ausnehmungen des Gelenkpartners (145; 144) einrasten. Bei einer stufenlosen Verstellung des Schubgelenks (142; 143) kann dieses beispielsweise mittels einer keilförmigen Montagehilfe, einer Reibfläche, angespritzten Rippen oder mittels eines Gewindetriebs arretiert werden. Auch ist es denkbar, das Schubgelenk (142; 143) z.B. mittels einer in das Schubprofil (141) eingedrehten Fixierschraube zu fixieren. Beispielsweise ein zylindrisch ausgebildetes Elementpaar kann mittels einer das Hohlprisma (144) übergreifenden Klemmmutter fixiert werden. Auch der Einsatz von Klemmelementen, Bajonettverbindungen, Schnellverschlusselementen, Zwischenpuffern, etc. ist denkbar.

Bei einer derartigen Ausführungsform kann die Länge der Einzugsvorrichtung (20) vor der Montage in der Zarge an die Länge des Schiebetürblatt (6) angepasst werden. Nach dem Einsetzen der Einzugsvorrichtung (20) in die zargenseitige Türführungsschiene (7) kann das Schiebetürblatt (6) ohne weitere Anpassungsarbeiten an die Einzugsvorrichtung (20) angehängt werden und befestigt werden.

Es ist auch denkbar, das Schiebetürblatt (6) mitsamt der daran befestigten Einzugsvorrichtung (20) in die zargenseitige Türführungsschiene (7) einzuführen. Aufgrund der teleskopartigen Einzugsvorrichtung (20) kann die im Ausführungsbeispiel dargestellte Einzugsvorrichtung (20) beispielsweise für Schiebetüren (5) eingesetzt werden, deren Länge bis zum 1,15-fachen einer Nennlänge beträgt. Die Nennlänge der Schiebetür (5) wird hierbei durch die Grundlänge der Einzugsvorrichtung (20) in der eingefahrenen Position, vgl. Figur 1, bestimmt. Je nach Ausbildung des Schubgelenks (142; 143) und der Zugfeder (161) ist es aber auch denkbar, die Einzugsvorrichtung (20) für Schiebetüren (5) einzusetzen, deren Länge das 1,5-fache der Nennlänge beträgt.

Nach der Montage der Schiebetür (5) in der Türzarge (4) haben die Mitnahmeelemente (71; 91) beispielsweise die in der Figur 1 dargestellte Position. Beide Mitnahmeelemente (71; 91) stehen in ihrer jeweiligen Endposition (72; 92). Die beiden Mitnahmeelemente (71; 91) haben z.B. identische Abstände von der jeweiligen Stirnseite des Schiebetürblatts (6). Der Federenergiespeicher (161) ist auf einen Restenergiewert entlastet. Die Zugfeder (161) hat ihre minimale Betriebslänge. Beide Zylinder-Kolben-Einheiten (101; 121) sind eingefahren. Die Schiebetür (5) steht beispielsweise in einer mittleren Position ihres Gesamthubs. In oder an der zargenseitigen Türführungsschiene (7) sind zwei Mitnehmer (8, 9) angeordnet. Ein erster Mitnehmer (8) ist in der Schließrichtung (11) angeordnet, ein zweiter Mitnehmer (9) ist in der Öffnungsrichtung (12) orientiert. Der erste Mitnehmer (8) hat hierbei beispielsweise den gleichen Abstand von der Vertikalzarge (13) für die geschlossene Schiebetür (5) wie der zweite Mitnehmer (9) von der Vertikalzarge der geöffneten Tür (14), vgl. die Figuren 10 und 11.

Beim ersten Schließen der Schiebetür (5) wird das Schiebetürblatt (6) mit der darauf sitzenden Einzugsvorrichtung (20) in der Schließrichtung (11) verfahren. Das in den Darstellungen der Figuren 10 und 11 rechts liegende Mitnahmeelement (91; 71) stößt mit der Außenseite (83) des Zughakens (79) gegen den ersten Mitnehmer (8). Beim weiteren Schließen der Schiebetür (5) wird der Zughaken (79) elastisch verformt. Der Mitnehmer (8) springt in die Mitnahmeausnehmung (82) und verrastet dort. Die Schiebetür (5) ist jetzt geschlossen.

Beim ersten Öffnen der Schiebetür (5) zieht die Schiebetür (5) das Führungsgehäuse (61; 41) relativ zum Mitnahmeelement (91; 71) in die Öffnungsrichtung (12). Das Mitnahmeelement (91; 71) verfährt entlang der Führungsbahn (51). Die Kolbenstange (103) der Zylinder-Kolben-Einheit (121; 101) wird ausgezogen oder fährt federbelastet heraus. Hierbei wird z.B. Öl aus dem Ausgleichsraum (108) in den Verdrängungsraum (106) verdrängt. Aufgrund der geringen Federrate der Zugfeder (161) erfährt der Bediener nur einen geringen Widerstand. Die vom Bediener aufzubringende Kraft ist beispielsweise geringer als 60 Newton. Sobald die Führungsstifte (77) dieses Mitnahmeelements (91; 71) den gebogenen Abschnitt (53) erreichen, wird das Mitnahmeelement (91; 71) um den Kolbenstangenkopf (51) mit den Führungszapfen (112) geschwenkt. Das Mitnahmeelement (91; 71) löst sich vom Mitnehmer (8). Es wird kraft- und/oder formschlüssig in einer Parkposition (93; 73) gesichert. Der Bediener erfährt wegen der geringen Kräfte keinen Kraftsprung.

Die Einzugsvorrichtung (20) hat jetzt beispielsweise die in der Figur 8 dargestellte Stellung. Die Einzugsvorrichtung (20) ist in dieser Figur 8 in ihrer eingefahrenen Nennlänge dargestellt. Das rechts dargestellte Mitnahmeelement (91; 71) steht in der Parkposition (93; 73). Die rechts dargestellte Zylinder-Kolben-Einheit (121; 101) ist ausgefahren. Das links dargestellte Mitnahmeelement (71; 91) steht in der Endposition (72; 92). Die links dargestellte Zylinder-Kolben-Einheit (101: 121) ist eingefahren. Die Zugfeder (161) ist in eine zweite Betriebslänge gedehnt. Die zweite Betriebslänge ist länger als die minimale Betriebslänge.

Die Schiebetür (5) kann nun in der Öffnungsrichtung (12) weiter bis in eine geöffnete Endlage (3) geöffnet werden. Beim ersten Öffnen verrastet der in den Figuren 10 und 11 links dargestellte Mitnehmer (9) mit dem links dargestellten Mitnahmeelement (71; 91). Dies erfolgt analog, wie im Zusammenhang mit dem Verrasten des anderen Mitnahmeelements (91; 71) mit dem in Schließrichtung orientierten Mitnehmer (8) beschrieben. Die Mitnahmeelemente (71; 91) haben nach dem Einrasten weiterhin die in der Figur 8 dargestellte Stellung. Die Schiebetür (5) mit der Einzugsvorrichtung (20) ist nun einsatzbereit.

Beim erneuten Schließen der Schiebetür (5) verfährt das links dargestellte Führungsgehäuse (41) relativ zu dem mittels des links dargestellten Mitnehmers (9) gehaltenen Mitnahmeelement (71; 91). Die Kolbenstange (103) der links dargestellten Zylinder-Kolben-Einheit (101; 121) wird ausgefahren oder wird mittels der Rückstellfeder ausgeschoben. Sobald das Mitnahmeelement (71; 91) seine Parkposition (73; 93) erreicht hat, wird der Mitnehmer (9) entkoppelt.

Die Figur 9 zeigt die Einzugsvorrichtung (20) mit beiden Mitnahmeelementen (71; 91) in den Parkpositionen (73; 93). Die Zugfeder (161) hat nun ihre maximale Betriebslänge bei Nennlänge der Einzugsvorrichtung (20). Beide Zylinder-Kolben-Einheiten (101; 121) sind ausgefahren. Die Schiebetür (5) kann nun nahezu widerstandsfrei weiter geschlossen werden oder wieder geöffnet werden.

Beispielsweise beim weiteren Schließen kontaktiert das rechts dargestellte Mitnahmeelement (91; 71) den benachbart zur Vertikalzarge (13) für die geschlossene Schiebetür angeordneten Mitnehmer (8). Das rechts dargestellte Mitnahmeelement (91; 71) wird aus der Parkposition (93; 73) gelöst. Das Mitnahmeelement (91; 71) belastet die Kolbenstange (103) der rechts dargestellten Zylinder-Kolben-Einheit (121; 101). Der Kolben (104) wird eingefahren, wobei z.B. Öl aus dem Verdrängungsraum (106) gedrosselt in den Ausgleichsraum (108) verdrängt wird. Das Schließen der Schiebetür (5) wird verzögert. Gleichzeitig wird die Zugfeder (161) entlastet. Die Beschleunigungskraft des Federenergiespeichers (161) und die Verzögerungskraft der Zylinder-Kolben-Einheit (121; 101) überlagern sich. Die Schiebetür (5) wird langsam in die geschlossene Endlage (2) gezogen. Dort bleibt sie stehen. In der Einzugsvorrichtung (20) steht jetzt wieder das rechts dargestellte Mitnahmeelement (91; 71) in der Endposition (92; 72), während das andere Mitnahmeelement (71; 91) in der Parkposition (73; 93) verbleibt.

Beim Öffnen in Richtung der geöffneten Endlage (3) kuppelt in einem an die offene Endlage (3) angrenzenden Teilhub des Gesamthubs (15) der Schiebetür (5) das links dargestellte Mitnahmeelement (71; 91) mit dem der Vertikalzarge (14) für die geöffnete Schiebetür (5) benachbarten Mitnehmer (9). Die Schiebetür (5) wird beim Anfahren dieser offenen Endlage (3) analog zum Anfahren der geschlossenen Endlage (2) abgebremst. Sie verfährt damit gesteuert in die geöffnete Endlage (3).

Die Einzugsvorrichtung (20) kann auch zargenseitig angeordnet sein. An der Schiebetür sind dann beispielsweise zwei Mitnehmer angeordnet. In diesem Fall zeigen die Führungsgehäuse (41: 61) beispielsweise mit ihrer der Rückwand (44) abgewandten Stirnseiten zueinander. In den Zylinder-Kolben-Einheiten (101, 121) liegt der Verdrängungsraum (106) zwischen dem Kolben (104) und dem Zylinderkopf (114). Die Zugfeder (161) ist beispielsweise um zwei an den Rückwänden (44) angeordnete Umlenkrollen geführt. Damit liegen die jeweiligen Parkpositionen (73; 93) der Einzugsvorrichtung (20) innen und die Endpositionen (72; 92) außen. Die Funktion einer derartigen Einzugsvorrichtung ist so, wie oben beschrieben.

Die Schiebetür (5) kann auch elektrisch angetrieben sein oder einen unterstützenden elektrischen Antrieb aufweisen. Dieser kann sowohl beim Öffnen als auch beim Schließen der Schiebetür (5) einsetzbar sein.

Auch Kombinationen der einzelnen Ausführungsbeispiele sind denkbar.

### Bezugszeichenliste:

- 2: geschlossene Endlage
- 3: geöffnete Endlage
- 4: Türzarge
- 5: Schiebetür
- 6: Schiebetürblatt
- 7: Führungsschiene, Türführungsschiene
- 8: Mitnehmer
- 9: Mitnehmer

- 11: Schließrichtung
- 12: Öffnungsrichtung
- 13: Vertikalzarge für die geschlossene Schiebetür
- 14: Vertikalzarge für die geöffnete Schiebetür
- 15: Türhub

- 20: Einzugsvorrichtung
- 25: Längsrichtung
- 26: Querrichtung
- 27: Höhenrichtung

- 31: Führungswagen
- 32: Führungswagen
- 33: Schrauben
- 34: Trägerteil
- 35: Laufrollenpaare
- 36: Befestigungsdurchbruch

- 40: Vorrichtungskörper
- 41: Führungsgehäuse
- 42: Führungsschale, Gehäuseschale
- 43: Führungsschale, Gehäuseschale
- 44: Rückwand
- 45: Rückwandöffnung
- 46: Unterseite
- 47: Befestigungsbohrungen
- 48: Zylinderaufnahme
- 49: Fuge

- 51: Führungsbahn
- 52: waagerechter Abschnitt
- 53: gebogener Abschnitt

- 61: Führungsgehäuse

- 71: Mitnahmeelement
- 72: Endposition
- 73: Parkposition
- 74: Federaufnahme
- 75: Kolbenstangenaufnahme, Kolbenstangenkopfaufnahme
- 76: Stirnseite
- 77: Führungsstifte
- 78: Oberseite
- 79: Mitnahmehaken, Zughaken

- 81: Mitnahmehaken, Schubhaken
- 82: Mitnahmeausnehmung
- 83: Außenseite von (79)

- 91: Mitnahmeelement
- 92: Endposition
- 93: Parkposition
- 94: Federaufnahme

- 101: Zylinder-Kolben-Einheit
- 102: Zylinder
- 103: Kolbenstange
- 104: Kolben
- 106: Verdrängungsraum
- 108: Ausgleichsraum
- 109: Ausgleichsdichtelement

- 111: Kolbenstangenkopf
- 112: Führungszapfen
- 113: Zylinderboden
- 114: Zylinderkopf

- 121: zweite Zylinder-Kolben-Einheit

- 131: Montageprofil
- 132: Montageschrauben
- 133: Spalte

- 141: Schubprofil
- 142: Schubgelenk
- 143: Schubgelenk
- 144: Hohlprisma, Teil eines Prismenpaars
- 145: Vollprisma, Teil eines Prismenpaars

- 151: Montageprofil

- 161: Federenergiespeicher, Zugfeder

## Patentansprüche

1. Einzugsvorrichtung (20) für zwei Endlagen (2, 3) mit zwei Mitnahmeelementen (71, 91), die mittels eines Federenergiespeichers (161) miteinander verbunden sind, wobei jedes Mitnahmeelement (71; 91) in jeweils einem Führungsgehäuse (41; 61) verschiebbar gelagert ist, wobei jedes Mitnahmeelement (71; 91) mit einer im jeweiligen Führungsgehäuse (41; 61) gelagerten Zylinder-Kolben-Einheit (101; 121) gekoppelt ist oder koppelbar ist und wobei die beiden Führungsgehäuse (41, 61) mittels zweier Schubgelenke (142; 143) relativ zueinander in der Längsrichtung (25) der Einzugsvorrichtung (20) verstellbar sind, **dadurch gekennzeichnet,**
- **dass** jedes Schubgelenk (142; 143) aus einem Vollprisma (145) und einem dieses umgreifenden Hohlprisma (144) besteht,
- **dass** jedes Führungsgehäuse (41; 61) eines der Vollprismen (145) des Schubgelenks (142; 143) bildet, das in das ein Hohlprisma (144)) bildende Schubprofil (141) gradlinig gleitend beweglich ist und
- **dass** das Schubprofil (141) zwei Hohlprismen (144) aufweist.

2. Einzugsvorrichtung (20) nach Anspruch 1, **dadurch gekennzeichnet, dass** jedes Schubgelenk (142; 143) in mindestens zwei Positionen kraft- und/oder formschlüssig arretierbar ist.

3. Einzugsvorrichtung (20) nach Anspruch 1, **dadurch gekennzeichnet, dass** jedem Führungsgehäuse (41; 61) ein Führungswagen (31; 32) mit mindestens einem Laufrollenpaar (35) zugeordnet ist.

4. Einzugsvorrichtung (20) nach Anspruch 1, **dadurch gekennzeichnet, dass** sie normal zur Längsrichtung (25) abstehende Befestigungszapfen zur Montage der Einzugsvorrichtung (20) an einem Schiebetürblatt (6) aufweist.

5. Einzugsvorrichtung (20) nach Anspruch 1, **dadurch gekennzeichnet, dass** der Federenergiespeicher (161) eine Zugfeder (161) mit einer Federsteifigkeit zwischen 0,03 Newton pro Millimeter und 0,3 Newton pro Millimeter ist.

6. Schiebetür (5) mit einem Schiebetürblatt (6) und mit einer Einzugsvorrichtung (20) nach Anspruch 1.

7. Schiebetüranordnung mit einer Schiebetür (5) nach Anspruch 6, mit einer Türzarge (4) und mit zwei in der Türzarge (4) angeordneten, mit jeweils einem Mitnahmeelement (71; 91) kuppelbaren Mitnehmern (8; 9).

## Claims

1. A retraction device (20) for two end positions (2, 3) having two driving elements (71, 91), which are connected to one another by means of a spring energy store (161), wherein each driving element (71; 91) is mounted displaceably in one guide housing (41; 61) each, wherein each driving element (71; 91) is coupled or can be coupled to a cylinder-piston unit (101; 121) mounted in the respective guide housing (41; 61), and wherein the two guide housings (41, 61) are movable relative to one another in the longitudinal direction (25) of the retraction device (20) by means of two sliding joints (142; 143),
**characterised in that**
- each sliding joint (142; 143) consists of a solid prism (145) and a hollow prism (144) fitting around the latter,
- each guide housing (41; 61) forms one of the solid prisms (145) of the sliding joint (142; 143), which is slidingly movable in a straight line into the sliding profile (141) forming a hollow prism (144), and
- the sliding profile (141) has two hollow prisms (144) .

2. The retraction device (20) according to Claim 1, **characterised in that** each sliding joint (142; 143) can be locked force-fittingly and/or form-fittingly in at least two positions.

3. The retraction device (20) according to Claim 1, **characterised in that** each guide housing (41; 61) is assigned a guide carriage (31; 32) having at least one roller pair (35).

4. The retraction device (20) according to Claim 1, **characterised in that** it has fastening pegs protruding normally to the longitudinal direction (25), for mounting the retraction device (20) on a sliding door leaf (6).

5. The retraction device (20) according to Claim 1, **characterised in that** the spring energy store (161) is a tensile spring (161) having a spring constant between 0.03 Newtons per millimetre and 0.3 Newtons per millimetre.

6. A sliding door (5) having a sliding door leaf (6) and having a retraction device (20) according to Claim 1.

7. A sliding door arrangement having a sliding door (5) according to Claim 6, having a door frame (4) and having two drivers (8; 9), which are arranged in the door frame (4) and can each be coupled to a driving element (71; 91) .

## Revendications

1. Dispositif d'escamotage (20) pour deux positions finales (2, 3), pourvu de deux éléments entraîneurs (71, 91), qui sont assemblés l'un à l'autre au moyen d'un accumulateur d'énergie de ressort (161), chaque élément entraîneur (71 ; 91) étant logé en étant déplaçable dans un boîtier de guidage (41 ; 61), chaque élément entraîneur (71 ; 91) étant couplé ou peut être couplé avec une unité piston / cylindre (101 ; 121) logée dans boîtier de guidage (41 ; 61) respectif et les deux boîtiers de guidage (41, 61) étant ajustables l'un par rapport à l'autre dans la direction longitudinale (25) du dispositif d'escamotage (20) au moyen de deux glissières (142 ; 143), **caractérisé**
- **en ce que** chaque glissière (142 ; 143) est constituée d'un prisme plein (145) et d'un prisme creux (144) entourant celui-ci,
- **en ce que** chaque boîtier de guidage (41 ; 61) constitue l'un des prismes pleins (145) des glissières (142 ; 143) qui est déplaçable en coulissement en ligne droite dans la glissière (141) constituant un prisme creux (144)) et
- **en ce que** la glissière (141) comporte deux prismes creux (144).

2. Dispositif d'escamotage (20) selon la revendication 1, **caractérisé en ce que** chaque glissière (142 ; 143) peut se bloquer par complémentarité de force et / ou de forme dans au moins deux positions.

3. Dispositif d'escamotage (20) selon la revendication 1, **caractérisé en ce qu'**à chaque boîtier de guidage (41 ; 61) est associé un chariot de guidage (31 ; 32) pourvu d'au moins une paire de galets de roulement (35).

4. Dispositif d'escamotage (20) selon la revendication 1, **caractérisé en ce qu'**il comporte des tenons de fixation débordant à la normale vers la direction longitudinale (25) pour le montage du dispositif d'escamotage (20) sur un vantail de porte coulissante (6).

5. Dispositif d'escamotage (20) selon la revendication 1, **caractérisé en ce que** l'accumulateur d'énergie de ressort (161) est un ressort de traction (161) avec une raideur de ressort comprise entre 0,03 newtons par millimètre et 0,3 newtons par millimètre.

6. Porte coulissante (5) pourvue d'un vantail de porte coulissante (6) et d'un dispositif d'escamotage (20) selon la revendication 1.

7. Ensemble de porte coulissante, pourvu d'une porte coulissante (5) selon la revendication 6, dotée d'un chambranle (4) et de deux entraîneurs (8 ; 9), placés dans le chambranle (4), susceptibles d'être couplés avec respectivement un élément entraîneur (71 ; 91).
